# EUROPÄISCHE PATENTSCHRIFT

(11) **EP 1 040 454 B1**
(45) Veröffentlichungstag und Bekanntmachung des Hinweises auf die Patenterteilung: **22.05.2002**
(21) Anmeldenummer: 98963383.9
(22) Anmeldetag: 26.11.1998
(51) Int. Cl.: G07C 9/00

(54) **VERFAHREN ZUM NEUZUORDNEN EINES BETÄTIGUNGSELEMENTS ZU EINER FERNWIRKEINRICHTUNG UND FERNWIRKEINRICHTUNG**
METHOD FOR REALLOCATING AN ACTUATING ELEMENT TO A REMOTE CONTROL DEVICE, AND REMOTE CONTROL DEVICE
PROCEDE POUR REATTRIBUER UN ELEMENT DE COMMANDE A UN DISPOSITIF DE COMMANDE A DISTANCE, ET DISPOSITIF DE COMMANDE A DISTANCE Y RELATIF

(30) Priorität: 20.12.1997 DE 19757037
(43) Veröffentlichungstag der Anmeldung: 04.10.2000
(73) Patentinhaber: ROBERT BOSCH GMBH, 70442 Stuttgart (DE)
(72) Erfinder: SCHMITZ, Stephan, D-70197 Stuttgart (DE)
(86) Internationale Anmeldenummer: DE9803475
(87) Internationale Veröffentlichungsnummer: WO9933028

(56) Entgegenhaltungen:
- EP-A- 0 651 119
- EP-A- 0 688 929
- WO-A-87/05069
- WO-A-94/16415
- DE-A- 19 622 720
- US-A- 4 623 887
- US-A- 5 231 273
- PATENT ABSTRACTS OF JAPAN vol. 098, no. 004, 31. März 1998 -& JP 09 319837 A (SANYO ELECTRIC CO LTD), 12. Dezember 1997

## Beschreibung

### Stand der Technik

Die Erfindung geht aus von einem Verfahren bzw. einer Vorrichtung nach der Gattung der unabhängigen Ansprüche, wie sie aus der Deutschen Patentanmeldung DE-A-19703998 bekannt sind. Darin ist eine aus einer Basisstation sowie mehreren zugeordneten Betätigungselementen bestehende Fernwirkeinrichtung beschrieben, welche beispielsweise die rechtmäßige Benutzung eines Kraftfahrzeuges sicherstellt. Die Einrichtung gestattet auch das Neuzuordnen weiterer Betätigungselemente zu der Basisstation. Unter der Voraussetzung, daß ein bestimmtes, als Hauptbetätigungselement fungierendes Betätigungselement anwesend ist, überträgt dabei die Basisstation einem neu zuzuordnenden Betätigungselement eine Zuordnungsinformation in Form einer Seriennummer, eines kryptischen Schlüsselcodes sowie einer von der Basisstation jeweils neu vergebenen Gruppennummer. Nicht an ein neuzugeordnetes Betätigungselement übertragen werden Zusatzinformationen, welche den Funktionsumfang des Betätigungselementes weiter bestimmen. Sie bleiben nur erhalten, soweit sie in der Basisstation einer Gruppennummer zugeordnet sind, und diese Gruppennummer an.das neu zuzuordnende Betätigungselement vergeben wird. In der Regel sind die Zusatzinformationen in einem neuzugeordneten Betätigungselement neu bekanntzumachen. Das bekannte Verfahren bzw. die bekannte Vorrichtung ermöglichen daher nicht ohne weiteres die Herstellung eines mit einem vorhandenen funktional identisch übereinstimmenden Betätigungselementes.

Aus der WO 94/16415 ist ein täuschungssicheres Kreditkartenverwaltungssystem bekannt, bestehend aus einem Kartenleser für Kreditkarten und einem Zentralrechner. Dieses System gestattet eine neuzuzuordnende Kreditkarte mit Hilfe einer alten Kreditkarte freizugeben. Dabei kann wahlweise die neuzuzuordnende und die bereits zugeordnete Kreditkarte als erste eingegeben werden. Das Freigeben bzw. das Sperren der jeweiligen Kreditkarte findet im Zentralcomputer und nicht auf der Kreditkarte statt, wobei die Identifizierungsdaten der neuen und alten Karte verschieden sind.

Aus der US-A-5,231,273 ist ein System bekannt, welches einen Transponder, eine Abfrageeinheit und hiermit verbundene Steuereinrichtungen umfaßt. Die Abfrageeinheit ermittelt Transponder mit schwachen Batterien. Der Transponder bestimmt hierzu die Qualität seiner Batterie und antwortet der Abfrageeinheit, wenn die Batterie schwach ist. Dann wird eine Wartungsanweisung gegeben, um den Transponder zu ersetzen.

Fernwirkeinrichtungen, wie zuvor genannte, benutzen für die Kommunikation ein niederfrequentes Feld von z. B. 150 kHz. Gewünscht ist eine Kommunikationsreichweite von mindestens 1,5 m. Diese Reichweite läßt sich nur erzielen, wenn das Betätigungselement mit einer Batterie zur Unterstützung des Sendens/Empfangens ausgestattet ist. Ohne Batterie liegt die Kommunikationsreichweite im Bereich einiger Zentimeter. Ein Trend in der Ausgestaltung der Betätigungselemente geht dahin, sie als Transponder in sogenannten Smartkarten mit integrierter, flächiger Batterie auszubilden. Die Batterie ist dabei nicht auswechselbar. Ist sie leer, wird vielmehr die gesamte Smartkarte durch eine neue ersetzt.

Es ist Aufgabe der Erfindung, ein Verfahren und eine Vorrichtung anzugeben, welche es gestattet, die Funktionalität eines Betätigungselementes identisch auf ein anderes zu übertragen.

Die Aufgabe wird gelöst durch ein Verfahren bzw. eine Vorrichtung mit den Merkmalen der unabhängigen Ansprüche. Erfindungsgemäß sind die im Betätigungselement abgelegten Informationen vollständig auslesbar, jedoch nur einmal. Nach erfolgreichem Auslesen wird ein erneutes Auslesen durch eine nichtaufhebbare Sperre unterbunden. Vorteilhaft werden die von einem zu ersetzenden Betätigungselement zu übernehmenden Zuordnungs-Informationen zunächst an die Basisstation übergeben und in einem flüchtigen Speicher zwischengespeichert. Anschließend werden sie an das neu zuzuordnende Betätigungselement übertragen. Dadurch vereinfacht sich die Durchführung des Neuzuordnungsvorganges, da nur das zu ersetzende Betätigungselement im Falle einer leeren Batterie in die unmittelbare Nähe der Basisstation zu bringen ist. Ein Duplizieren eines Betätigungselementes ist nur unter der Bedingung möglich, daß sich nur ein neuzuzuordnendes Betätigungselement im Reichweitenbereich der Basisstation befindet. Das Sperren des zu ersetzenden Betätigungselementes gegen erneutes Auslesen kann in einfacher Weise softwaremäße in Form eines dann zu setzenden Stopbits realisiert sein. Alternativ oder ergänzend kann auch eine elektronische Lösung vorgesehen sein, etwa in Form einer Schmelzdrahtsicherung. Das Duplizieren eines Betätigungselementes ist ferner nur zulässig, wenn die richtige Zuordnung des zu ersetzenden Betätigungselementes durch eine Codesicherheitsprüfung überprüft wurde.

Ein erfindungsgemäßes Fernwirksystem nutzt in vorteilhafter Weise Transponder, die in Smartkarten in Kreditkartenformat realisiert sind. Zur Erhöhung der Reichweite weisen diese Karten eine nichtersetzbare Flachbatterie auf. Neben den auf die zugehörige Basisstation abgestimmten Zuordnungsfunktionen können solche Kartentransponder weitere Nutzungsinformationen enthalten, die etwa den mit dem Kartentransponder eingeräumten Funktionsumfang beim Gebrauch der der Basisstation zugehörigen technischen Einrichtung beschränken. Bei Verwendung in einem Kraftfahrzeug kann etwa der Aktionsbereich beschränkt sein. Desweiteren können die Kartentransponder mit der Basisstation nichtverkoppelte Informationen enthalten, welche den Transponder beispielsweise zugleich zu einem Zugangssystem für ein Haus machen.

Vorteilhaft ist das Duplizieren eines Betätigungselementes nur in Gegenwart eines besonders ausgebildeten Hauptbetätigungselementes, dem "Redkey" möglich.

Unter Bezugnahme auf die Zeichnung wird ein Ausführungsbeispiel der Erfindung nachfolgend näher erläutert.

### Zeichnung

Es zeigen Figur 1 ein Blockdiagramm einer Fernwirkeinrichtung, Figur 2 eine als Kartentransponder ausgeführte Fernwirkeinrichtung in Draufsicht, Figur 3 ein Flußdiagramm zur Veranschaulichung des Betriebes der Fernwirkeinrichtung.

### Beschreibung

In Figur 1 bezeichnet die Bezugszahl 10 eine Basisstation, die Teil eines Gerätes oder eines Gegenstandes sein kann oder einem solchen fest zugeordnet ist. Beispielsweise kann die Basisstation Teil der Zugangskontrolleinrichtung eines Gebäudes oder eines Kraftfahrzeuges sein. Die Bezugszahl 20 bezeichnet eine Betätigungseinrichtung, welche der Basisstation 10 funktionell über eine Signalübertragungsstrecke 30 berührungslos zugeordnet ist. Das Betätigungselemement 40 ist vorzugweise als Transponder 40 ausgeführt und wird im folgenden als Transponder 40 bezeichnet. Über nichtdargestellte Wirkverbindungen wirkt die Basisstation 10 auf die technische Einrichtung ein, deren Teil oder der sie zugeordnet ist.

Kern der Basisstation 10 bildet ein Mikroprozessor 13. Er veranlaßt und überwacht insbesondere die Ausgabe von Signalen und wertet eingehende Signale aus. Mit dem Mikroprozessor 13 verbunden ist eine Sende-/Empfangseinrichtung 11 zur Abgabe bzw. Entgegennahme von über die Signalübertragungsstrecke 30 berührungslos übertragenen Signalen. Dem Mikroprozessor 13 ist weiterhin ein erster nicht flüchtiger Speicher 15 zugeordnet, worin Zuordnungsinformationen zur Zuordnung zugehöriger Transponder 40 abgelegt sind. Die Zuordnungsinformationen umfaßen insbesondere eine Seriennummer 16, einen Gerätecode 17, einen kryptischen Schlüsselcode 31, sowie ein Verzeichnis 18, worin die Gruppennummer 28 und die den Gruppennummern 28 zugeordneten Gerätecodes 27 der der Basisstation 10 zugeordneten Transponder 40 abgelegt sind. Der Gerätecode 17 bezeichnet dabei das zugehörige Gerät, das heißt, die Basisstation 10 eindeutig. Er wird vom Hersteller der Basisstation 10 vergeben und ist unveränderbar. Die Seriennummer 16 ist charakteristisch für einander zugeordnete Basisstationen 10 und Transponder 40. Die im Verzeichnis 18 abgelegten Gruppennummern 28 unterscheiden die einer Basisstation 10 zugeordneten Fernbedienungen mit gleichen Seriennummern 16 voneinander. Der jeweils zugeordnete Gerätecode 27 dient in Verbindung mit dem kryptischen Schlüsselcode 31 zu Verifizierung eines zu der Gruppennummer 28 gehörigen Transponders 40. Die Seriennummern 16 werden vom Hersteller der technischen Einrichtung festgelegt, der die aus Basisstation 10 und Transpondern 40 bestehende Fernwirkeinrichtung zugeordnet ist. Bei Verwendung in Kraftfahrzeugen etwa kann die Festlegung durch den Fahrzeughersteller erfolgen. Jener legt zweckmäßig auch den kryptischen Schlüsselcode 31 fest, mittels dessen die Zugehörigkeit eines Transponders zu einer Basisstation verifiziert wird.

Die Signalverarbeitung des Transponders 40 ist durch eine Auswerteschaltung 20 realisiert, die zweckmäßig in Form eines Chips ausgeführt ist. Sie verfügt über eine zur basisstationsseitigen Sende-/Empfangseinrichtung 11 korrespondierende Sende-/Empfangseinrichtung 21 zum Empfang von von der Basisstation 10 abgegebenen Signalen bzw. zur Abgabe von Signalen an die Basisstation 10. Mit der Sende-/Empfangseinrichtung 21 verbunden ist eine Lesesperreinrichtung 22. Sie beinhaltet Mittel 24 zur dauerhaften Unterbrechung des Aussendens von Daten von dem Transponder 40 zur Basisstation 10. Die Mittel 24 können als Softwarelösung realisiert sein, beispielsweise in Form eines Stopbits, das, wenn es gesetzt ist, die Übertragung von Daten durch die Lesesperreinrichtung 22 zur Sende-/Empfangseinrichtung 21 verhindert. Alternativ oder ergänzend können die Mittel 24 physikalisch zum Beispiel in Form einer Schmelzsicherung realisiert sein. Der Lesesperreinrichtung 22 nachgeschaltet ist ein Mikroprozessor 23. Er wertet über die Sende-/Empfangseinrichtung 21 eingehende Signale aus, leitet abhängig von den Ergebnissen Folgemaßnahmen ein und veranlaßt die Ausgabe von Ausgangssignalen an die Basisstation 10. Der Mikroprozessor 23 betätigt weiterhin die in der Lesesperreinrichtung 22 angeordneten Sperrmittel 24. Dem Mikroprozessor 23 zugeordnet ist eine nichtflüchtige Speichereinheit 25. Sie beinhaltet zu den Zuordnungsinformationen im Speicher 15 der Basisstation 10 komplementäre Zuordnungsinformationen. Die Speichereinheit 25 beinhaltet daher einen Speicherplatz zur Ablage einer Seriennummer 16, einen Speicherplatz zur Ablage eines Gerätecodes 27, einen Speicherplatz zur Ablage einer Gruppennummer 28, einen Speicherplatz zur Ablage eines kryptischen Schlüsselcodes 31 sowie einen Speicherplatz zur Ablage einer Nutzungsinformation 29. Die Bedeutung der Speicherinhalte entspricht jeweils der Bedeutung der gleichartigen Speicherinhalte im Speicher 15 der Basisstation 10. Die Seriennummer 16 ist ein für die aus Basisstation 10 und zugehörigen Transpondern 40 bestehende Fernwirkeinrichtung charakteristischer Code und identisch mit der Seriennummer 16 im Speicher 15 der Basisstation 10. Die Gruppennummer 28 dient zur Unterscheidung von diesselbe Seriennummer 16 aufweisenden Transpondern 40. Sie wird bei der Nutzung der Fernwirkeinrichtung durch den Anwender festgelegt. Der Gerätecode 27 wird durch den Hersteller des Transponders 40 vergeben und bezeichnet ihn eindeutig. Der kryptische Schlüsselcode 31 ist identisch mit dem in der Basisstation 10 abgelegten kryptischen Schlüsselcode 31 und dient der Verifikation der Zugehörigkeit zu einer Basisstation 10.

Er wird durch den Hersteller der der Basisstation 10 zugehörigen technischen Einrichtung festgelegt. In der Speichereinheit 25 können weiterhin zusätzliche Nutzungsinformationen 29 abgelegt sein. Sie können bei Verwendung in einem Kraftfahrzeug beispielsweise dessen Aktionsradius einschränken, oder benutzerspezifische Angaben zur Fahrzeugeinstellung enthalten. Auch können die Nutzungsinformationen 29 mit der Funktion der Fernwirkeinrichtung nicht unmittelbar verbundene Informationen umfassen, zum Beispiel Informationen, welche den Transponder 40 dazu befähigen, neben einer Kraftfahrzeugtür auch ein Garagentor oder eine Haustür zu öffnen.

Dem Mikroprozessor 13 ist weiterhin ein zweiter flüchtiger Speicher 14 zugeordnet. Er dient zur Zwischenaufnahme von von einem Transponder 40 ausgelesenen Zuordnungs- und Nutzungsinformationen.

Zwischen Basisstation 10 und Transponder 40 besteht eine Signalübertragungsstrecke 30 zur Übertragung berührungslos übertragbarer Signale zwischen der transponderseitigen Sende-/Empfangseinrichtung 21 und der basisstationsseitigen Sende-/Empfangseinrichtung 11. Von der basisstationsseitigen Sende-/Empfangseinrichtung 11 ausgehende Signale erreichen dabei gleichzeitig alle innerhalb ihrer Reichweite befindli chen Transponder 40. Als Signale werden zweckmäßig Infrarot-, Nieder- oder Hochfrequenzsignale eingesetzt.

Figur 2 zeigt eine Realisierung eines Transponders 40 in Draufsicht. Der Transponder 40 ist dabei in einer flachen Plastikkarte in Scheckkartenformat realisiert. Die Sende-/Empfangseinrichtung 21 ist über diesen Kartentransponder in Form einer ovalen, das Kartenformat möglichst gut ausnützenden, gedruckten Flachbahnantenne 41 realisiert. Über Verbindungen 42 ist sie mit der als Chip ausgeführten Auswerteschaltung 20 verbunden. Mit der Auswerteschaltung 20 über weitere Zuleitungen 43 weiterhin verbunden ist eine flächig ausgeführte, gedruckte Batterie 44. Sie liefert die Energie zur Durchführung einer Kommunikation mit einer Basisstation 10 über eine große Reichweite. Der Kartentransponder 40 ist beidseitig mit einer nicht gezeigten Schutzschicht überzogen. Die Batterie 44 ist nicht auswechselbar. Ist sie leer, ist der gesamte Kartentransponder 40 durch einen neuen Transponder 40 gleicher Funktionalität mit geladener Batterie 44 zu ersetzen. Der zu ersetzende Transponder 40 wird dabei dupliziert.

Nachfolgend wird der Ablauf eines Dupliziervorganges anhand des Flußdiagrammes, Figur 3, erläutert. Die Notwendigkeit, einen Transponder 40 zu duplizieren, wird aus dessen fehlender Funktionsfähigkeit bei Anwendung aus großer Entfernung offensichtlich. Der Ersatz eines offensichtlich nur noch über eine leere Batterie 44 verbundenden Transponders 40 wird daraufhin durch einen Benutzer manuell ausgelöst, etwa durch Betätigen eines Schalters, Schritt 100. Die Basisstation 10 prüft daraufhin, ob der Benutzer zum Duplizieren eines Transponders 40 berechtigt ist. Es werde hier angenommen, daß die Berechtigung zum Duplizieren eines Transponders 40 durch die Anwesenheit eines speziellen, als Hauptbetätigungselement ausgeführten Transponders 40, des sogenannten "redkeys" nachgewiesen werde. Die Basisstation 10 prüft daher, Schritt 102, ob sich der redkey in der Reichweite der Signalübertragungsstrecke 30 befindet. Ist das nicht der Fall, wird der Dupliziervorgang abgebrochen, Schritt 103. Ist der redkey anwesend, veranlaßt die Basisstation 10 den zu ersetzenden Transponder 40 durch Zusendung eines entsprechenden Steuersignales - Schritt 104 - über die Signalübertragungsstrecke 30 zur Prüfung seiner Batterie 44, Schritt 106. Der Transponder 40 antwortet durch Rücksendung einer Batteriestatusmeldung, Schritt 108. Ist der Transponder 40 danach zu duplizieren, unterzieht die Basisstation 10 den zu ersetzenden Transponder 40 einer Prüfung der Zugehörigkeit zur Basisstation 10, Schritt 110. Die Zugehörigkeitsprüfung erfolgt vorzugsweise im Wege des "Challenge-Response"-Verfahrens. Dabei sendet die Basisstation 10 dem geprüften Transponder 40 ein challenge-Signal in Form einer Zufallszahl. Durch Verknüpfung mit dem im Speicher 15 abgelegten kryptischen Schlüsselcode 31 und dem im Verzeichnis 18 abgelegten Gerätecode 27 des geprüften Transponders 40 bildet sie aus der Zufallszahl gleichzeitig ein Soll-Responsesignal. Auf die selbe Weise bildet währenddessen der Transponder 40 unter Zugriff auf die entsprechenden Informationen in der Speichereinheit 25 aus dem emfangenen Challengesignal ein Responsesignal, welches er sodann an die Basisstation 10 zurücksendet. Jene vergleicht es mit dem zuvor gebildeten Soll-Responsesignal und schließt bei Übereinstimmung auf Zugehörigkeit des Transponders 40 zur Basisstation 10. Ist die Zugehörigkeit des Transponders 40 zur Basisstation danach erwiesen, prüft die Basisstation 10, ob sich in der Reichweite der Signalstrecke 30 ein neuzuzuordnender, noch nicht auf die Basisstation 10 "angelernter" Transponder 40 befindet. Hierzu setzt sie ein offenes Identifizierungssignal ab, Schritt 112, das von in der Reichweite der Signalübertragungsstrecke 30 befindlichen neu zuzuordnenden Transpondern 40 empfangen wird. Alle anwesenden neu zuzuordnenden Transponder 40 antworten auf den Empfang eines offenen Identifizierungssignales durch Rücksendung eines Kontaktsignales an die Basisstation 10, Schritt 114. Jene führt daraufhin eine Vereinzelungsroutine durch, Schritt 116. Dabei werden, sofern mehrere neu zuzuordnende Transponder 40 anwesend sind, alle bis auf einen in einen Schlafmodus versetzt, in dem sie an der nachfolgenden Kommunikation nicht mehr teilnehmen. Nachdem ein einzelner neu zuzuordnender Transponder 40 feststeht, setzt die Basisstation 10 ein Signal ab, mittels dessen der zu ersetzende Transponder 40 aufgefordert wird, die in der Speichereinheit 25 abgelegten Informationen auszulesen und an die Basisstation 10 zu senden, Schritt 118. Der zu ersetzende Transponder 40 antwortet nach Erhalt eines Ausleseanforderungssignales entsprechend durch Rücksenden der in der Speichereinheit 25 abgelegten Informationen an die Basiseinheit 10, Schritt 120. Jene übernimmt sie über ihre Sende-/Empfangseinrichtung 11 und legt sie in den flüchtigen Speicher 14 ab, Schritt 122. Daraufhin unterzieht die Basisstation 10 den Transponder 40 erneut einer Zugehörigkeitsprüfung, Schritt 124. Sie kann wie die Zugehörigkeitsprüfung gemäß Schritt 110 erfolgen. Ist das Ergebnis der Zugehörigkeitsprüfung erneut positiv, sendet die Basisstation 10 dem zu ersetzenden Transponder 40 ein Lese-/Sperrsignal, Schritt 126. Das Sperrsignal wird nach Eingang in der Sende-/Empfangseinrichtung 21 dem Mikroprozessor 23 des Transponders 40 zugeleitet, welcher daraufhin die Sperrmittel 24 betätigt und die Verbindung von der Speichereinheit 25 zur Sende-/Empfangseinrichtung 21 unterbricht, Schritt 128. Die Unterbrechung ist nicht rücksetzbar und wirkt als dauernde Sperre. Ein erneutes Auslesen des Inhaltes der Speichereinheit 25 ist anschließend nicht mehr möglich. Das Durchführen der Sperrung quittiert der Mirkroprozessor 23 durch Rücksendung eines Quittungssignales. Sodann liest die Basisstation 10 die im flüchtigen Speicher 14 abgelegten Informationen aus der Speichereinheit 25 des zu ersetzenden Transponders 40 wieder aus und überträgt sie vollständig an den bereitstehenden neu zuzuordnenden Transponder 40, Schritt 130, 132. Jener übernimmt sie fest in seine Speichereinheit 25. Der neu zuzuordnende Transponder 40 besitzt daraufhin dieselbe Funktionalität wie der ersetzte Transponder 40.

Das vorbeschriebene Verfahren läßt sich unter Beibehaltung seines grundlegenden Konzeptes vielfältig ausgestalten. So können sowohl die Verwendung eines redkeys als auch die Durchführung einer zusätzlichen Batterieprüfung entfallen.

Auch kann vorgesehen sein, nur solche Informationen aus der Speichereinheit 25 auszulesen, welche im Speicher 15 der Basisstation 10 nicht entsprechend vorhanden sind. Beispielsweise ist die Übertragung von kryptischen Schlüsselcode 31 und Seriennummer 16 nicht zwingend erforderlich, da beide identisch im Speicher 15 der Basisstation 10 vorhanden sind. Denkbar ist ferner auch, den Inhalt der Speichereinheit 25 eines zu ersetzenden Transponders 40 unter Steuerung durch die Basisstation 10 direkt an einen neu zuzuordnenden Transponder 40 zu übertragen. Der flüchtige Speicher 14 in der Basisstation 10 ist dann nicht mehr erforderlich. Vielfältig gestaltbar sind ferner auch die Mittel 24 zum Sperren der Auslesefunktion.

## Patentansprüche

1. Verfahren zum Neuzuordnen eines Betätigungselements (40) zu einer Fernwirkeinrichtung mit
- einer nur einem berechtigten Benutzer zur Verfügung stehenden Basisstation (10),
- einem Betätigungselement (40) zur Einwirkung auf die Basisstation (10),
- Speichermittel (15, 25) im Betätigungselement (40) sowie in der Basisstation (10), worin das Betätigungselement (40) der Basisstation (10) zuordnende Zuordnungsinformationen (16, 17, 18, 27, 28, 31) abgelegt sind, sowie mit
- einer zwischen Basisstation (10) und Betätigungselement (40) ausgebildeten drahtlosen Signalübertragungsstrecke (30) zur berührungslosen Durchführung der Ferneinwirkung,
- mit folgenden Schritten:
- Feststellen der Anwesenheit eines bereits zugeordneten Betätigungselementes (40) in der Reichweite der Signalübertragungsstrecke (30) durch die Basisstation (10),
- Feststellen der Anwesenheit eines neuzuzuordnenden Betätigungselementes (40) durch die Basisstation (10),
- **gekennzeichnet durch** folgende weitere Schritte:
- Veranlassen der Übertragung der Zuordnungsinformationen (16, 27, 28, 31) von dem bereits zugeordneten Betätigungselement (40) in das neuzuzuordnende Betätigungselement (40),
- Sperren des bereits zugeordneten Betätigungselementes (40) gegen erneutes Übertragen der Zuordnungsinformationen (16, 27, 28, 31).

2. Verfahren nach Anspruch 1, **dadurch gekennzeichnet, dass** die Basisstation (10) die Übertragung der Zuordnungsinformation (16, 27, 28, 31) nur veranlasst, wenn sich genau ein neuzuzuordnendes Betätigungselement (40) in der Reichweite der Signalübertragungsstrecke (30) befindet.

3. Verfahren nach Anspruch 1, **dadurch gekennzeichnet, dass** die Basisstation (10) die Übertragung der Zuordnungsinformationen (16, 27, 28, 31) nur veranlasst, wenn die Zugehörigkeit des bereits zugeordneten Betätigungselementes (40) durch eine Zugehörigkeitsprüfung bestätigt wurde.

4. Verfahren nach Anspruch 1, **dadurch gekennzeichnet, dass** die Zuordnungsinformationen (16, 27, 28, 31) von einem bereits zugeordneten Betätigungselement (40) zunächst an die Basisstation (10) übertragen, zwischengespeichert und anschließend von dieser an das neuzuzuordnende Betätigungselement (40) übergeben werden.

5. Verfahren nach Anspruch 1, **dadurch gekennzeichnet, dass** die Sperrung des bereits zugeordneten Betätigungselementes (40) gegen erneutes Übertragen der Zuordnungsinformationen (16, 27, 28, 31) durch Ändern einer Softwareeinstellung erfolgt.

6. Verfahren nach Anspruch 1, **dadurch gekennzeichnet, dass** die Übertragung der Zuordnungsinformationen (16, 27, 28, 31) nur durchgeführt wird, wenn ein auf dem bereits zugeordneten Betätigungselement (40) befindlicher Energiespeicher (44) leer ist.

7. Verfahren nach Anspruch 1, **dadurch gekennzeichnet, dass** zusammen mit den Zuordnungsinformationen (16, 27, 28, 31) weitere im bereits zugeordneten Betätigungselement (40) vorhandene Nutzungsinformationen (29) übertragen werden.

8. Verfahren nach Anspruch 1, **dadurch gekennzeichnet, dass** die Übertragung von Zuordnungsinformationen (16, 27, 28, 31) nur möglich ist, wenn,die Basisstation (10) die Anwesenheit eines besonders ausgebildeten Betätigungselementes (40) feststellt.

9. Betätigungselement zur Durchführung des Verfahrens nach Anspruch 1 mit einer Sende-/Empfangseinrichtung (21) zur Entgegennahme/Abgabe von berührungslos übertragenen Signalen von/an eine Basisstation (10), einer Speichereinheit (25) zur Ablage von das Betätigungselement (40) einer Basisstation (10) zuordnenden Zuordnungsinformation (16, 27, 28, 31) sowie einem Mikroprozessor (23) zur Verarbeitung der über die Sende-/Empfangseinrichtung (21) eingehenden/abzugebenden Signale, **dadurch gekennzeichnet, dass** es eine Sperreinrichtung (22) aufweist, mittels derer die Übertragung von Zuordnungsinformationen (16, 27, 28, 31) aus der Speichereinheit (25) dauerhaft sperrbar ist.

10. Fernwirkeinrichtung, bestehend aus einer Basisstation zur Durchführung des Verfahrens nach Anspruch 1, mit einer Sende-/Empfangseinrichtung (11). zur Abgabe/Entgegennahme von Signalen an/von einem zugeordneten Betätigungselement (40), sowie einem Mikroprozessor (13) zur Verarbeitung der über die Sende-/Empfangseinrichtung (11) ein/ausgehenden Signale, wobei dem Mikroprozessor (13) ein flüchtiger veränderbarer Speicher (14) zur befristeten Ablage von über die Sende-/Empfangseinrichtung (11) eingegangenen/abzugebenden Zuordnungs-Informationen zugeordnet ist, **gekennzeichnet durch** ein Betätigungselement (40) nach Anspruch 9.

11. Betätigungselement nach Anspruch 9, **dadurch gekennzeichnet, dass** es eine Batterie (44) zur Energieversorgung des Mikroprozessors (23) sowie der Sende-/Empfangseinrichtung (21) aufweist.

12. Betätigungselement nach Anspruch 9, **dadurch gekennzeichnet, dass** es in Form einer Karte im Kreditkartenformat ausgeführt ist, in die Sende-/Empfangseinrichtung (21), Sperreinrichtung (22), Mikroprozessor (23), Speichereinheit (25) und Batterie (44) integriert sind.

13. Betätigungselement nach Anspruch 9, **dadurch gekennzeichnet, dass** in der Speichereinheit (25) neben den Zuordnungsinformationen (16, 27, 28, 31) weitere Nutzungsinformationen (29) für andere Zwecke abgelegt sind.

14. Betätigungselement nach Anspruch 9, **dadurch gekennzeichnet, dass** die Sperreinrichtung (22) durch eine zerstörerische Leitungsunterbrechung realisiert ist.

## Claims

1. Method for reallocation of an operating element (40) for a remote control device, having
- a base station (10) which is available to only one authorized user,
- an operating element (40) for acting on the base station (10),
- memory means (15, 25) in the operating element (40) and in the base station (10), in which allocation information (16, 17, 18, 27, 28, 31) is stored which is associated with the operating element (40) of the base station (10), and having
- a wirefree signal transmission path (30), which is formed between the base station (10) and the operating element (40), for contact-free implementation of the remote control,
- having the following steps:
- detection of the presence of an already associated operating element (40) within range of the signal transmission path (30) by the base station (10)
- detection of the presence of an operating element (40), which is to be reallocated, by the base station (10),
- **characterized by** the following further steps,
- causing the transmission of allocation information (16, 27, 28, 31) from the already allocated operating element (40) to the operating element (40) to be reallocated,
- inhibiting the already allocated operating element (40) from once again transmitting the allocation information (16, 27, 28, 31).

2. Method according to Claim 1, **characterized in that** the base station (10) causes the allocation information (16, 27, 28, 31) to be transmitted only when one, and only one, operating element (40) to be reallocated is located within range of the signal transmission path (30).

3. Method according to Claim 1, **characterized in that** the base station (10) causes the allocation information (16, 27, 28, 31) to be transmitted only when the association with the already allocated operating element (40) has been confirmed by the association check.

4. Method according to Claim 1, **characterized in that** the allocation information (16, 27, 28, 31) is first of all transmitted from an already allocated operating element (40) to the base station (10), is buffer-stored and is then transferred from there to the operating element (40) which is to be reallocated.

5. Method according to Claim 1, **characterized in that** the inhibiting of the already allocated operating element (40) against further transmission of the allocation information (16, 27, 28, 31) is carried out by changing a software setting.

6. Method according to Claim 1, **characterized in that** the allocation information (16, 27, 28, 31) is transmitted only when an energy store (44) which is located on the already allocated operating element (40) is empty.

7. Method according to Claim 1, **characterized in that** further user information (29), which is present in the already allocated operating element (40), is transmitted together with the allocation information (16, 27, 28, 31).

8. Method according to Claim 1, **characterized in that** the allocation information (16, 27, 28, 31) can be transmitted only when the base station (10) detects the presence of a specially configured operating element (40).

9. Operating element for carrying out the method according to Claim 1 having a transmitting/receiving device (21) for receiving/emitting signals which are transmitted without any contact from/to a base station (10), having a memory unit (25) for storing allocation information (16, 27, 28, 31) which allocates the operating element (40) to a base station (10), and having a microprocessor (23) for processing the signals arriving/to be emitted via the transmitting/receiving device (21), **characterized in that** said operating element has an inhibiting device (22) by means of which the transmission of allocation information (16, 27, 28, 31) from the memory unit (25) can be permanently inhibited.

10. Remote control device, comprising a base station for carrying out the method according to Claim 1, having a transmitting/receiving device (11) for emitting/receiving signals to/from an associated operating element (40), and having a microprocessor (13) for processing the incoming/out-going signals via the transmitting/receiving device (11), with the microprocessor (13) having an associated volatile, variable memory (14) for storing, for a specific time, allocation information which arrives/is to be emitted via the transmitting/receiving device (11), **characterized by** an operating element (40) according to Claim 9.

11. Operating element according to Claim 9, **characterized in that** an operating element has a battery (44) for supplying power to the microprocessor (23) and to the transmitting/receiving device (21).

12. Operating element according to Claim 9, **characterized in that** an operating element is in the form of a card in the credit card format, in which the transmitting/receiving device (21), the inhibiting device (22), the microprocessor (23), the memory unit (25) and the battery (44) are integrated.

13. Operating element according to Claim 9, **characterized in that** further user information (29) for other purposes is stored together with the allocation information (16, 27, 28, 31) in the memory unit (25).

14. Operating element according to Claim 9, **characterized in that** the inhibiting device (22) is in the form of a destructive line interruption.

## Revendications

1. Procédé de réattribution d'un élément d'actionnement (40) à une installation de commande à distance comprenant :
- une station de base (10) disponible pour un utilisateur autorisé,
- un élément d'actionnement (40) pour agir sur la station de base (10),
- des moyens de mémoire (15, 25) dans l'élément d'actionnement (40) et dans la station de base (10), contenant des informations d'attribution (16, 17, 18, 27, 28, 31) attribuant l'élément d'actionnement (40) à la station de base (10) ainsi que,
- un chemin de transmission de signal (30), sans fil, entre la station de base (10) et l'élément d'actionnement (40) pour effectuer l'action de commande à distance sans contact,
- comprenant les étapes suivantes :
- on constate la présence d'un élément d'actionnement (40) déjà attribué à portée du chemin de transmission de signal (30) par la station de base (10),
- on constate la présence d'un nouvel élément d'actionnement (40) que doit réattribuer la station de base (10),
**caractérisé en ce qu'**
- on produit la transmission des informations d'attribution (16, 27, 28, 31) de l'élément d'actionnement (40) déjà attribué dans l'élément d'actionnement (40) nouveau à réattribuer,
- on bloque l'élément d'actionnement (40) déjà attribué contre une nouvelle transmission des informations d'attribution (16, 27, 28, 31).

2. Procédé selon la revendication 1,
**caractérisé en ce que**
la station de base (10) ne produit la transmission de l'information d'attribution (16, 27, 28, 31) que si précisément un élément d'actionnement nouveau (40) à réattribuer se trouve à portée du chemin de transmission de signal (30).

3. Procédé selon la revendication 1,
**caractérisé en ce que**
la station de base (10) ne produit la transmission des informations d'attribution (16, 27, 28, 31) que si l'appartenance de l'élément d'actionnement (40) déjà attribué a été mise en oeuvre par un contrôle d'appartenance.

4. Procédé selon la revendication 1,
**caractérisé en ce que**
les informations d'attribution (16, 27, 28, 31) sont transmises par un élément d'actionnement (40) déjà attribué, tout d'abord à la station de base (10), pour être enregistrées de façon intermédiaire et être transmises ensuite par la station au nouvel élément d'actionnement (40) à réattribuer.

5. Procédé selon la revendication 1,
**caractérisé en ce que**
le verrouillage de l'élément d'actionnement (40) déjà attribué contre une nouvelle transmission des informations d'attribution (16, 27, 28, 31) se fait par une modification d'un réglage de programme.

6. Procédé selon la revendication 1,
**caractérisé en ce que**
la transmission des informations d'attribution (16, 27, 28, 31) n'est effectuée que si un accumulateur d'énergie (44) se trouvant sur l'élément d'actionnement (40) déjà attribué est vide.

7. Procédé selon la revendication 1,
**caractérisé en ce qu'**
avec les informations d'attribution (16, 27, 28, 31), d'autres informations utiles (29) existant dans l'élément d'actionnement déjà attribué (40) sont transmises.

8. Procédé selon la revendication 1,
**caractérisé en ce que**
la transmission des informations d'attribution (16, 27, 28, 31) n'est possible que si la station de base (10) constate la présence d'un élément d'actionnement (40) réalisé de manière particulière.

9. Elément d'actionnement pour la mise en oeuvre du procédé selon la revendication 1, comprenant une installation d'émission/réception (21) pour recevoir/émettre des signaux transmis sans contact par/vers une station de base (10), une unité de mémoire (25) pour recevoir l'information d'attribution (16, 27, 28, 31) attribuée à l'élément d'actionnement (40) d'une station de base (10) ainsi qu'un microprocesseur (23) pour traiter les signaux d'entrée et/ou de sortie par l'installation d'émission/réception (21),
**caractérisé en ce qu'**
il comprend :
une installation de blocage (22) à l'aide de laquelle on bloque de manière permanente la transmission des informations d'attribution (16, 27, 28, 31) de l'unité de mémoire (25).

10. Installation de commande à distance formée d'une station de base pour la mise en oeuvre du procédé selon la revendication 1 à l'aide d'une installation d'émission/réception (11) pour émettre/recevoir des signaux de et vers un élément d'actionnement associé (40) ainsi qu'un microprocesseur (13) pour traiter les signaux d'entrée et/ou de sortie de l'installation d'émission/réception (11), le microprocesseur (13) comportant une mémoire volatile (14), modifiable pour le dépôt à délai d'informations d'attribution d'entrée et/ou de sortie par l'installation d'émission/réception (11),
**caractérisée par**
un élément d'actionnement (40) selon la revendication 9.

11. Elément d'actionnement selon la revendication 9,
**caractérisé en ce qu'**
il comporte une batterie (44) assurant l'alimentation en énergie du microprocesseur (23) ainsi que de l'installation d'émission/réception (21).

12. Elément d'actionnement selon la revendication 9,
**caractérisé en ce qu'**
il se présente sous la forme d'une carte au format d'une carte de crédit intégrant l'installation d'émission/réception (21), l'installation de blocage (22), le microprocesseur (23), l'unité de mémoire (25) et la batterie (44).

13. Elément d'actionnement selon la revendication 9,
**caractérisé en ce qu'**
à côté des informations d'attribution (16, 27, 28, 31), l'unité de mémoire (25) contient d'autres informations utiles (29).

14. Elément d'actionnement selon la revendication 9,
**caractérisé en ce que**
l'installation de blocage (22) est réalisée par une coupure par destruction de la ligne.
